# FASCICULE DE BREVET EUROPEEN

(11) **EP 2 773 828 B1**
(45) Date de publication et mention de la délivrance du brevet: **30.03.2016**
(21) Numéro de dépôt: 12778310.8
(22) Date de dépôt: 22.10.2012
(51) Int. Cl.: E05B 17/20, E05B 65/00, E05C 3/04, E05C 19/06

(54) **COUVERCLE ET BLOC MOTEUR POURVU DUDIT COUVERCLE**
ABDECKUNG UND MOTORBLOCK MIT DIESER ABDECKUNG
COVER AND MOTOR BLOCK PROVIDED WITH SAID COVER

(30) Priorité: 03.11.2011 FR 1159957
(43) Date de publication de la demande: 10.09.2014
(73) Titulaire: A. RAYMOND et Cie, 38000 Grenoble (FR)
(72) Inventeur: SICOT, Mikaël, 38760 Varces Allieres et Risset (FR)
(74) Mandataire: RACKETTE Patentanwälte PartG mbB
(86) Numéro de dépôt international: PCT/EP2012/070845
(87) Numéro de publication internationale: WO 2013/064387

(56) Documents cités:
- EP-A1- 1 372 232
- GB-A- 1 083 327

## Description

### Domaine technique

L'invention concerne de façon générale un couvercle comprenant une coque pourvue d'une première arête de blocage destinée à prendre appui sur le bord d'un orifice prévu dans un support pour l'obturer avec la coque, le couvercle comprenant au moins un verrou pourvu d'une seconde arête de blocage et agencé pour être mobile autour d'un axe de pivotement entre une position "débloquée" dans laquelle il n'entrave pas la mobilité du couvercle par rapport au support et une position "bloquée" dans laquelle la seconde arête de blocage coopère avec la première arête de blocage pour bloquer le couvercle sur le support, le couvercle comprenant en outre des moyens de verrouillage du verrou dans la position "bloquée" pourvus d'au moins une butée fixe et d'un talon de verrouillage flexible, l'un étant prévu sur la coque l'autre sur le verrou et aptes à coopérer de sorte à empêcher le passage sans flexion du talon de verrouillage de la position "débloquée" à la position "bloquée" et à verrouiller par cramponnage le verrou dans la position "bloquée".

L'invention concerne également un bloc moteur pour véhicule automobile, le bloc moteur comprenant au moins un orifice dans lequel est logé au moins un capteur électronique et obturé par un couvercle.

### Technique antérieure

Ce type de couvercle est couramment utilisé, notamment pour limiter l'accès à l'intérieur d'un orifice, par exemple pour protéger des équipements logés dans cet orifice, tel que notamment des capteurs électroniques. Le support est par exemple le bloc moteur d'un véhicule automobile qui peut comporter des orifices aptes à recevoir chacun un capteur électronique par exemple pour le contrôle du régime moteur du véhicule automobile. Pour assurer son bon fonctionnement, ce capteur doit être protégé de l'environnement extérieur du moteur. Ce capteur doit de plus être facilement accessible pour autoriser les opérations de maintenance et de contrôle du moteur. A cet effet, le couvercle doit pouvoir être mis en place sans outil, avec des gestes simples, avoir un maintien fiable dans le temps, tout en obturant de manière satisfaisante l'orifice, puis pouvoir être retiré de manière instinctive sans outil et remis en place facilement de manière répétée.

La publication FR 2 645 834 décrit un caisson pourvu d'un couvercle articulé par une charnière et comportant des verrous permettant de sécuriser la fermeture du caisson. Les verrous sont montés pivotant par l'intermédiaire de tourillons portés par des paliers solidaires du couvercle. Chaque verrou a une forme d'étoile comportant trois branches s'étendant du tourillon. Une première branche rigide forme un crochet traversant une première ouverture ménagée dans le couvercle. Une seconde branche rigide forme une poignée de manipulation du verrou. La troisième branche est élastiquement déformable et en appui sur le dessus du couvercle. Lorsque le couvercle est fermé, la première ouverture est située en regard d'une seconde ouverture, ménagée dans le bord du caisson opposé à la charnière. Ainsi, le crochet traverse cette seconde ouverture. Sollicité par la troisième branche élastiquement rigide, le crochet se cramponne à la paroi entourant la seconde ouverture de sorte à maintenir le couvercle bloqué fermé sur le caisson. Ce couvercle à verrou escamotable est encombrant et difficile à déverrouiller. En effet, chaque verrou nécessite d'être individuellement déverrouillé par un pivotement indépendant. De plus, ce couvercle à verrou escamotable est réalisé en plusieurs pièces nécessitant une étape d'assemblage et le rendant moins fiable à l'usage notamment à cause de risques de déboitement d'une pièce par rapport à une autre. Ce verrou est de plus encombrant.

On connait par ailleurs d'autres mécanismes de blocage tel que par exemple le dispositif de maintien d'une gaine de commande décrit par la publication FR 2 807 120. Ce dispositif comporte une embase pourvue de quatre parois latérales espacées définissant une structure quadrangulaire. L'arête supérieure d'une première paroi est reliée à un loquet pivotant par une charnière film autorisant son pivotement. Ce loquet comporte une gorge apte à recevoir le passage d'une gaine. La seconde paroi prévue en regard de la première paroi comporte une ouverture apte à recevoir l'extrémité du loquet pour le bloquer en position fermé, cette ouverture étant délimitée par une traverse supérieure. Le loquet présente une longueur supérieure à la distance séparant les première et seconde parois. Ainsi, lors de la fermeture du loquet, l'introduction du loquet dans l'ouverture de la seconde paroi est obtenue par flexion élastique de la seconde paroi pour franchir la traverse supérieure. Le loquet est par ailleurs pourvu d'un bec prenant appui, dans la position fermée du loquet, sur une butée de la première paroi. Cet appui permet de réduire les sollicitations sur la charnière film. Les troisième et quatrième parois sont pourvues de découpes pour le passage de la gaine, prévues de part et d'autre de l'embase. Le déverrouillage et l'ouverture du loquet pour libérer la gaine sont obtenus par flexion élastique de la seconde paroi. Le verrouillage et le déverrouillage de ce loquet nécessitent des efforts importants qui sollicitent fortement l'embase, notamment en flexion. Ce dispositif est peu résistant et destiné à n'être ouvert et fermé qu'un nombre de fois limité. De plus, de part la nature des gestes imposés par son utilisation, ce dispositif est peu ergonomique. Ce verrou est de plus encombrant.

On connait également, de la publication WO 01/79 638, un verrou de capot comportant un élément d'ancrage destiné à être logé dans l'orifice d'un support dans lequel il est maintenu au moyen de pattes latérales flexibles prévues sur les parois latérales de l'élément d'ancrage et prenant appui de part et d'autre sous les bords de l'orifice. Ce verrou de capot comporte par ailleurs un crochet relié au corps de l'élément d'ancrage par une languette flexible, ce crochet étant apte, sous l'effet de la déformation de la patte flexible, à coopérer avec une pièce à bloquer par rapport au support. L'élément d'ancrage est traversé par un logement apte à recevoir un loquet pivotant par rapport à un axe de pivotement définit par rapport au corps de l'élément d'ancrage. Le loquet est couplé au bloc par une came et comporte une zone d'appui apte à coopérer avec la languette flexible pour la déformer. Ainsi, avant pivotement, la languette flexible n'est pas sollicitée et le crochet est ouvert. Lors du pivotement du loquet, la zone d'appui vient déformer la languette flexible, provoquant la fermeture du crochet sur la pièce à bloquer. Le loquet est par ailleurs pourvu de pions latéraux aptes à s'engager par déformation dans des orifices prévus dans les parois latérales de l'élément d'ancrage de manière à délimiter différentes positions du loquet. Le maintien du verrou dans chacune de ses positions est cependant peu fiable. En effet, le déblocage du verrou pour passer d'une position à une autre est obtenu en forçant le passage des pions latéraux en dehors des orifices. Ce déblocage peut être provoqué de manière accidentelle. Il est peu pratique à obtenir puisqu'il nécessite l'application d'une surpression qui sollicite de manière inappropriée les éléments constituant le verrou. Le verrou est de ce fait fragilisé et usé de manière prématurée. De plus, la surpression nécessaire pour le déblocage est difficile à mesurer et lorsque le déblocage se produit, l'utilisateur n'a pas le temps de réguler la pression qu'il applique avec son doigt. De ce fait, le loquet est brutalement pivoté sous l'effet de cette surpression ce qui risque d'endommager les pions latéraux et de rendre le verrou inutilisable. Par ailleurs, entre les deux positions de blocage, les pions latéraux sont en permanence en contact avec les parois latérales de l'élément d'ancrage ce qui génère des frottements qui rendent plus difficile le passage d'une position à une autre. Enfin ce verrou est composé de plusieurs pièces ce qui rend sa fabrication, son montage et son utilisation complexes.

On connait ensuite, de la publication EP 1 372 232 A1, un boîtier électrique avec verrou articulé dont le couvercle comprend le verrou avec talon de verrouillage et butée fixe selon le préambule de la revendication 1.

### Exposé de l'invention

Le but de l'invention est de remédier à ces inconvénients en proposant un couvercle facile à fabriquer, peu encombrant apte à être verrouillé et déverrouillé par des gestes simples de manière instinctive et répétée, dont le verrouillage et le déverrouillage n'imposent la sollicitation mécanique que les éléments directement concernés pour éviter la détérioration prématuré du couvercle, dont les éléments participant aux verrouillage et déverrouillage ne sont sollicités que pendant respectivement le verrouillage et le déverrouillage pour améliorer la durée de vie du couvercle, le couvercle pouvant être solidement fixé au support pour protéger efficacement la zone située sous le couvercle.
A cet effet, l'invention a pour objet un couvercle comprenant une coque pourvue d'une première arête de blocage destinée à prendre appui sur le bord d'un orifice prévu dans un support pour l'obturer avec la coque, le couvercle comprenant au moins un verrou pourvu d'une seconde arête de blocage et agencé pour être mobile autour d'un axe de pivotement entre une position "débloquée" dans laquelle il n'entrave pas la mobilité du couvercle par rapport au support et une position "bloquée" dans laquelle la seconde arête de blocage coopère avec la première arête de blocage pour bloquer le couvercle sur le support, le couvercle comprenant en outre des moyens de verrouillage du verrou dans la position "bloquée" pourvus d'au moins une butée fixe et d'un talon de verrouillage flexible, l'un prévu sur la coque l'autre sur le verrou et aptes à coopérer de sorte à empêcher le passage sans flexion du talon de verrouillage de la position "débloquée" à la position "bloquée" et à verrouiller par cramponnage le verrou dans la position "bloquée", caractérisé en ce que le talon de verrouillage est orienté perpendiculairement à l'axe de pivotement et flexible latéralement, parallèlement à l'axe de pivotement, en ce que le couvercle comporte des moyens de déverrouillage aptes à libérer le verrou de la position "bloquée comportant au moins une ailette de déverrouillage solidaire du talon de verrouillage et un dégagement décalé latéralement par rapport à la butée fixe et apte à autoriser le passage du talon de verrouillage fléchi, en ce que l'ailette de déverrouillage est agencée pour, dans la position "bloquée", être accessible de l'autre coté de la coque par rapport au talon de verrouillage et apte à être sollicitée manuellement latéralement pour fléchir le talon de verrouillage.

Avec le couvercle selon l'invention, le talon de verrouillage est orienté perpendiculairement à l'axe de pivotement, il n'est ainsi sollicité en flexion que ponctuellement lors du passage de la butée fixe. De ce fait, il risque moins d'être endommagé. L'ailette de déverrouillage permet de déverrouiller le verrou de manière simple et ergonomique, avec un effort dosé au plus juste, cet effort n'étant appliqué que sur l'ailette de déverrouillage. Ainsi, pour déverrouiller le verrou, il n'est nul besoin de forcer sur les butées fixes et la coque n'est pas sollicitée de manière inappropriée. L'ailette de déverrouillage est de plus facilement accessible ce qui simplifie l'utilisation du couvercle, notamment son déverrouillage. Enfin, le déverrouillage obtenu par un déplacement latéral, parallèle à l'axe de pivotement, permet de réaliser les mouvements de déverrouillage de manière instinctive.

Le dispositif selon l'invention peut avantageusement présenter les particularités suivantes :
- le verrou comporte au moins un crochet définissant la seconde arête de blocage et solidaire d'une palette orientée parallèlement à l'axe de pivotement, apte à être sollicitée manuellement pour faire pivoter le verrou de la position "débloquée" à la position "bloquée", la palette et le crochet étant disposés de part et d'autre de l'axe de pivotement ;
- le talon de verrouillage et l'ailette de déverrouillage sont portés par le verrou, et la butée fixe et le dégagement sont portés par la coque ;
- la coque comporte au moins une ouverture tangente à sa périphérie et délimitée en partie par l'axe de pivotement, l'ouverture étant apte à recevoir au moins en partie le verrou, l'ouverture et la palette étant dimensionnées de sorte que la palette obture au moins en partie l'ouverture dans la position "bloquée" du verrou, l'ouverture comportant au moins un décrochement définissant d'une part le dégagement et d'autre part la butée fixe ;
- l'arête de l'ouverture et l'extrémité libre de la palette opposées à l'axe de pivotement sont pourvues de formes complémentaire aptes à venir en appui l'une contre l'autre lors du pivotement du verrou au-delà de la position "bloquée" pour former une première butée agencée pour limiter le pivotement du verrou ;
- le couvercle est réalisé dans une pièce moulée monobloc, l'axe de pivotement est formé par deux barres de torsion reliant de part et d'autre le verrou à la coque, le pivotement du verrou entre les positions "bloquée" et "débloquée" étant obtenu par torsion élastique des barres de torsion ;
- le crochet et la palette présentent respectivement une première portion plane de crochet et une première portion plane de palette sensiblement parallèles entre elles de sorte que le verrou soit apte à adopter une position "débloquée" dans laquelle les premières portions planes de crochet et de palette soient sensiblement perpendiculaires au plan d'appui ;
- la première portion plane de crochet est reliée à l'axe de pivotement par une seconde portion plane de crochet inclinée par rapport à la première portion plane de crochet de sorte à former un premier angle ouvert, la première portion plane de palette est reliée directement à l'axe de pivotement et prolongée par une seconde portion plane de palette définissant une languette inclinée et formant un second angle ouvert par rapport à la première portion plane de palette, les premier et second angles étant sensiblement égaux de sorte que les secondes portions planes de crochet et de palette soient sensiblement parallèles entre elles, la première arête de blocage définit un plan d'appui de la coque sur le support et l'ailette de déverrouillage s'étend du talon de verrouillage dans un plan sensiblement perpendiculaire au plan d'appui et sensiblement perpendiculaire à l'axe de pivotement ;
- le couvercle comporte deux talons de verrouillage, deux butées fixes disposés de part et d'autre de deux dégagements, et deux ailettes de déverrouillage aptes à être rapprochés l'une de l'autre par pincement pour provoquer la flexion latérale des talons de verrouillage.

L'invention concerne également un bloc moteur pour véhicule automobile, le bloc moteur comprenant au moins un orifice dans lequel est logé au moins un capteur électronique et obturé par un couvercle, ledit bloc moteur comportant au moins un couvercle tel que décrit précédemment l'orifice pour obturer l'orifice et protéger le capteur électronique.

### Description sommaire des dessins

La présente invention sera mieux comprise et d'autres avantages apparaîtront à la lecture de la description détaillée d'un mode de réalisation pris à titre d'exemple nullement limitatif et illustré par les dessins annexés, dans lesquels :
- les figures 1 et 2 sont des vues en perspective du couvercle selon l'invention avec le verrou en position "débloquée" ;
- la figure 3 est une vue en coupe selon le plan AA de la figure 2 du couvercle selon l'invention avec le verrou en position "débloquée" ;
- la figure 4 est une vue en coupe selon le plan BB de la figure 2 du couvercle selon l'invention avec le verrou en position "bloquée".

### Description du mode de réalisation préféré

En référence aux figures, le couvercle 1 selon l'invention est destiné à être utilisé pour obturer un orifice 101 prévu dans un support 100, tel que par exemple un bloc moteur. Ce couvercle 1 comporte une coque 2, des pattes de fixation 3 et un verrou 4.

La coque 2 comporte une plaque 20 globalement plane de laquelle s'étend une jupe 21 sensiblement perpendiculaire à la plaque 20 et destinée à être logée dans l'orifice 101. En vue de dessus, la plaque 20 présente une forme générale de trapèze. La plaque 20 comporte une cavité orientée vers le dessous et formant un relief 22 sur sa face supérieure et un logement (non visible) sous sa face inférieure. Cette cavité est apte à recevoir par exemple le relief d'un capteur (non représenté) prévu dans le logement. Le logement débouche latéralement de la plaque 20 par un passage 24 ouvert vers le bas et apte à recevoir par exemple un câble d'alimentation et/ou de communication reliant le capteur de vitesse du moteur à une entité électronique du véhicule automobile. Ce passage 24 est délimité en partie inférieure par un retour élastique 25 permettant d'enserrer le câble. La jupe 21 est ainsi interrompue en regard de ce passage 24 et en regard du verrou décrit plus loin. La jupe 21 permet de garantir le bon positionnement du couvercle 1 par rapport à l'orifice 101. Il est bien entendu que le couvercle 1 peut avoir toute autre forme adaptée. Le couvercle 1 comporte un rebord définissant une première arête de blocage 23 prévu à la jonction entre la jupe 21 et la plaque 20. Cette première arête de blocage 23 s'étend sur la périphérie de la coque 2 et définit un plan d'appui P (schématisé sur les figures 1, 2 et 4) de la coque 2 sur les bords de l'orifice 101 du support 100. La proéminence de cette première arête de blocage 23 est prévue de sorte qu'elle vienne en appui au-dessus des bords de l'orifice 101 lorsque la jupe 21 est logée dans l'orifice 101. Cette première arête de blocage 23 peut être continue ou discontinue. Dans l'exemple illustré, la jupe 21 porte également deux pattes de fixation 3 prévues sur le bord de la coque 2 opposé à celui portant le verrou 4. Ces pattes de fixation 3 s'étendent sensiblement parallèlement au plan d'appui P, dans un plan distinct au plan d'appui P de sorte à définir une zone d'engagement fixe apte à recevoir des bords de l'orifice 101 du support 100 entre les pattes de fixation 3 et la première arête de blocage 23. Ainsi, le couvercle 1 peut être présenté incliné dans l'orifice 101 de sorte qu'un des bords de l'orifice 101 soit engagé entre les pattes de fixation 3 et la première arête de blocage 23, avant d'être basculé en appui sur toute la longueur de la première arête de blocage 23. Il est bien entendu que le couvercle peut comporter plusieurs verrous sur un ou plusieurs cotés et/ou être exempt de patte de fixation.

La coque 20 comporte une ouverture 5, tangente au bord de la coque 20 opposé à celui portant les pattes de fixation 3. L'ouverture 5 est fermée latéralement par un axe de pivotement C formé par deux barres de torsion 6 coaxiales, sensiblement similaires entre elles, s'étendant de part et d'autre du verrou 4. Dans cet exemple, l'ouverture 5 a une forme sensiblement rectangulaire. Toutefois, le bord de l'ouverture 5, opposé à l'axe de pivotement C, comporte deux décrochements définissant chacun un dégagement 50 et une butée fixe 51 dont les fonctions sont explicitées plus loin. Les décrochements sont prévus dans la trajectoire de pivotement du verrou 4 de sorte que les butées fixes 51 soient séparés par les dégagements 50. Selon des modes de réalisation non représentés, les dégagements peuvent être prévus à l'extérieur des butées fixes, ou les butées fixes et dégagements peuvent être intercalés. Au niveau de la face supérieure de la coque 20, chaque butée fixe 51 définit une forme en V tangente aux bords de l'ouverture 5 et dont les branches se faisant face comportent un plan incliné 52 ou arrondi dont la fonction est explicitée plus loin. Les décrochements sont séparés, sur la face supérieure de la coque 20, par un renflement 53 destiné à former une première butée pour limiter le pivotement du verrou 4.

Le verrou 4 comporte une palette 40 de forme rectangulaire, sensiblement plane, apte à recevoir l'appui d'un doigt d'un utilisateur pour être manuellement sollicitée vers l'ouverture 5 et faire pivoter le verrou 4. La palette 40 peut comporter des rainures 49 (visibles sur la figure 1) limitant le glissement du talon la sollicitant et la rigidifiant. Le verrou 4 peut ainsi être pivoté entre une position "débloquée" dans laquelle il n'entrave pas la mobilité du couvercle 1 par rapport au support 100 et une position "bloquée" dans laquelle il coopère avec la coque 20, notamment par l'intermédiaire des pattes de fixation 3 et de la première arête de blocage 23, pour bloquer le couvercle 1 sur le support 100. Cette palette 40 est directement tangente à l'axe de pivotement C et située dans un plan sensiblement parallèle à ce dernier. L'arête libre de la palette 40, opposée à l'axe de pivotement C est prolongée par une languette inclinée 41. La palette 40 définit une première portion plane 400 apte à recevoir l'appui du doigt de l'utilisateur, la languette inclinée définit une seconde portion plane de palette 401 également apte à recevoir l'appui du doigt de l'utilisateur, les première et seconde portions planes de palette 400, 401 étant séparées par un second angle β visible sur la figure 4. La languette inclinée 41 est apte à coopérer avec le renflement 53 pour limiter le pivotement du verrou 4 au-delà de la position "bloquée". Le renflement 53 peut être incliné de manière complémentaire à la languette inclinée 41. Le renflement 53 peut être consolidé par deux nervures 54 le reliant à la coque 20. Le renflement 53 et la languette inclinée 41 forment ainsi des formes complémentaires définissant une première butée. Lorsqu'ils sont en butée, le renflement 53 et la languette inclinée 41 forment un plan de butée P' (schématisé sur la figure 4) incliné par rapport au plan d'appui P. Dans la position "débloquée", illustrée notamment par la figure 3, la palette 40 s'étend au-dessus de la coque 20, à l'opposé de la jupe 21. Dans la position "bloquée", illustrée par la figure 4, la palette 40 est comprise dans l'épaisseur de la coque 20.

Le verrou 4 comporte également un crochet 42 incurvé formant une seconde arête de blocage 7. Le crochet 42 est apte, lorsque le verrou 4 est dans la position "débloquée", à ne pas dépasser vers l'extérieur par rapport à la jupe 21 et, lorsque le verrou 4 est en position "bloquée", à faire dépasser latéralement la seconde arête de blocage 7 de la jupe 21 de sorte à bloquer, par le dessous, le bord de l'orifice 101 entre la première arête de blocage 23 de la coque 20 et la seconde arête de blocage 7 du verrou 4. Le crochet 42 et la palette 40 sont disposés de part et d'autre de l'axe de pivotement C du verrou 4. Ainsi, dans la position "débloquée" et dans la position "bloquée", le crochet 42 s'étend en-dessous de la coque 20, du même coté que la jupe 21. Dans l'exemple illustré, le crochet 42 se présente sous la forme d'un V ouvert formée d'une première portion plane de crochet 420 raccordée à l'axe de pivotement C par une seconde portion plane de crochet 421. Les première et seconde portions planes de crochet 420, 421 sont séparées par un premier angle α visible sur la figure 4. Le premier angle α est sensiblement égal au second angle β de sorte que les premières portions planes de crochet 420 et de palette 400 soient sensiblement parallèles entre elles et que les secondes portions planes de crochet 421 et de palette 401 soient également sensiblement parallèles entre elles.

Le verrou 4 comporte également deux ailettes de déverrouillage 45 disposées de part et d'autre de la palette 40 et s'étendant de l'axe de pivotement C dans des plans sensiblement parallèles entre eux et sensiblement perpendiculaires à l'axe de pivotement C et au plan d'appui P. Selon un mode de réalisation non représenté, les ailettes de déverrouillage peuvent être inclinées par rapport à l'axe de pivotement et/ou l'un par rapport à l'autre. Le verrou 4 comporte également deux talons de verrouillage 44 s'étendant de l'axe de pivotement C, sensiblement perpendiculairement à l'axe de pivotement C et présentant une longueur, en partant de l'axe de pivotement C, supérieure à la distance séparant l'axe de pivotement C des butées fixes 51. De plus, les talons de verrouillage 44 sont disposés de sorte à être dans la trajectoire des butées fixes 51 formés par l'ouverture 5 lorsque le verrou 4 pivote entre ses positions "bloquée" et "débloquée". Ainsi, sans déformation, les extrémités des talons de verrouillage 44 ne peuvent franchir les butées fixes 51. Les extrémités des talons de verrouillage 44 sont biseautées de manière à coopérer avec les plans inclinés 52 des butées fixes 51 pour déformer transversalement les talons de verrouillage 44 jusqu'à ce qu'ils soient en regard des dégagements 50 et qu'ils puissent franchir les butées fixes 51. Ainsi, le franchissement des butées fixes 51 par les talons de verrouillage 44 entre la position "débloquée" et la position "bloquée" du verrou 4, est obtenu par déformation transversale de chaque talon de verrouillage 44 lors de la sollicitation manuelle de la palette 40 vers l'ouverture 5. Dans l'exemple illustré, de part la disposition des butées fixes 51 et des dégagements 50, les talons de verrouillage 44 sont sollicités l'un vers l'autre. Après le franchissement des butées fixes 51, les talons de verrouillage 44 et les butées fixes 51 empêchent le retour du verrou 4 vers sa position "bloquée". Les talons de verrouillage 44 et les butées fixes 51 forment ainsi des moyens de verrouillage du verrou 4 dans sa position bloquée. Les ailettes de déverrouillage 45 sont décalées angulairement par rapport aux talons de verrouillage 44 en s'éloignant de la coque 20. Ainsi, lorsque le plan d'appui P est horizontal avec la jupe 20 placée en-dessous de ce plan d'appui P, les ailettes de déverrouillage 45 s'étendent au-dessus des talons de verrouillage 44. Après le franchissement butées fixes 51, dans la position "bloquée" du verrou 4, les ailettes de déverrouillage 45 restent accessibles de l'autre coté de la coque 20, ici au-dessus, par rapport aux talons de verrouillage 44. Les ailettes de déverrouillage 45 sont de ce fait facilement manipulables.

Un retrait de matière 46 (visible sur les figures 3 et 4) est ménagé entre les extrémités des talons de verrouillage 44 et celles des ailettes de déverrouillage 45. Ce retrait de matière 46 permet, comme détaillé plus loin, la flexion latérale des ailettes de déverrouillage 45. De plus, les ailettes de déverrouillage 45 solidaires, de manière rigide aux talons de verrouillage 44 et liées de manière élastiquement déformable par rapport à l'axe de pivotement C. Ainsi, une sollicitation manuelle transversale sur les ailettes de déverrouillage 45 provoque la déformation latérale des ailettes de déverrouillage 45, entrainant la déformation latérale des talons de verrouillage 44 jusqu'à amener l'extrémité de chaque talon de verrouillage 44 en regard du dégagement 50 correspondant et autoriser le franchissement des butées fixes 51 par les talons de verrouillage 44. Les retraits de matière 46 autorisent la flexion latérale des ailettes de déverrouillage 45 sans que celles-ci ne viennent en contact avec les bords de la languette inclinée 41. Les ailettes de déverrouillage 45 et les dégagements 50 forment des moyens de déverrouillage aptes à déverrouiller le verrou 4 pour autoriser son passage de sa position "bloquée" à sa position "débloquée". Pour favoriser la déformation latérale des ailettes de déverrouillage 45 et des talons de verrouillage 44, les montants latéraux 43 et la palette 40 sont jointifs au niveau de l'axe de pivotement C et disjoints vers leurs extrémités libres. De plus, l'extrémité libre de chaque ailette de déverrouillage 45 est pourvue d'une arête proéminente 47 limitant le glissement du doigt de l'utilisateur lorsqu'il pince les ailettes de déverrouillage 45 l'une vers l'autre et tire sur le verrou 4 pour le déverrouiller comme décrit plus loin.

Chaque montant latéral 43 est pourvu d'un ergot 48 s'étendant transversalement, à l'opposé de la palette 40, de sorte à se situer dans la trajectoire du bord de l'orifice 101 lors du pivotement du verrou 4. La distance séparant les extrémités des deux ergots 48 est ainsi supérieure à la largeur de l'ouverture 5. Les ergots 48 sont de plus disposés de sorte à ne venir en contact avec les bords de l'orifice 101 qu'après que le verrou 4 ait atteint sa position "bloquée". Ainsi, ces ergots 48 et les bords de l'orifice 101 forment une seconde butée permettant de limiter le pivotement du verrou 4 au-delà de la position "bloquée".

Le verrou 4 et la coque 20 sont reliés par les barres de torsion 6 prévues dans l'alignement direct du bord de la coque 20 et définissant l'axe de pivotement C. Ces barres de torsion 6 sont élastiquement déformables de manière à autoriser leur torsion pour suivre le pivotement du verrou 4 autour de l'axe de pivotement C entre ses positions "débloquée" et "bloquée". Le couvercle 20 est ainsi réalisé dans une pièce moulée monobloc, par exemple obtenue par moulage. Le couvercle 1 est ainsi facile à produire. Il ne nécessite pas de montage ce qui limite le risque de perte de pièces et facilite son utilisation. Pour permettre le démoulage du couvercle 1, la palette 40 définit une première portion plane de palette 400 sensiblement parallèle à la première portion plane du crochet 420. Ainsi, le verrou 4 peut adopter une position "débloquée" dans laquelle les premières portions planes du crochet 420 et de palette 400 sont sensiblement perpendiculaires au plan d'appui P. De même, la languette inclinée 41 prolongeant la palette 40 forme une seconde portion plane de palette 401 sensiblement parallèle à la seconde portion plane de crochet 421.

Selon d'autres modes de réalisation non représentés, le couvercle peut être formé en plusieurs pièces, par exemple une coque pourvue de paliers recevant des tiges solidaires du verrou, ou une coque pourvue de paliers recevant un arbre de pivotement autour duquel le verrou est apte à pivoter. Dans ces modes de réalisation le verrou et la coque peuvent être séparés par un élément de rappel élastique de type ressort de torsion tendant à plaquer le verrou dans l'une de ses positions.

La forme et les dimensions de l'ouverture 5 et du verrou 4 sont prévues pour que, lorsque le verrou 4 est dans sa position "bloquée", l'ouverture 5 soit en grande partie obturée par la palette 40. Ainsi, le capteur logé dans l'orifice 101 du support 100 est protégé de l'environnement extérieur et risque peu d'être endommagé.

Dans un autre mode de réalisation non représenté, les talons de verrouillage et les ailettes de déverrouillage peuvent être portés par la coque, le verrou étant alors pourvu des dégagements. Dans ce mode de réalisation, le pivotement du verrou de la position "débloquée" à la position "bloquée" est obtenu par une action directe sur le verrou alors que, contrairement au mode de réalisation illustré, le déverrouillage du verrou est obtenu par une action sur les ailettes de déverrouillage portés par la coque et non par le verrou.

Dans l'exemple illustré, le verrou 4 comporte deux talons de verrouillage 44, deux ailettes de déverrouillage 45 et l'ouverture 5 comporte deux butées fixes 51 et deux dégagements 50. Il est bien entendu que le verrou peut comporter un talon de verrouillage et une ailette de déverrouillage uniques, l'ouverture étant alors pourvue d'un seul dégagement et d'une seule butée fixe. Selon encore un autre mode de réalisation non représenté, le dégagement peut ménager des dégagements prévus de part et d'autre des butées fixes. Ainsi, pour déverrouiller le verrou, on éloignera l'un de l'autre les ailettes de déverrouillage portant les talons de verrouillage pour leur faire franchir les butées rigides.

Pour être monté sur le support 100, le couvercle 1 est présenté au-dessus de l'orifice 101, la jupe 21 étant orientée vers le support 100, le couvercle 1 étant incliné de manière à engager le bord de l'orifice 101 entre les pattes de fixation 3 et la première arête de blocage 23. Le couvercle 1 est ensuite basculé de manière à amener la première arête de blocage 23 en appui sur toute sa longueur sur le support 100. Lors de ce basculement, les pattes de fixation 3 restent engagées sous le bord de l'orifice 101. Après basculement, la jupe 21 est encerclée par l'orifice 101. Dans cette position engagée, le crochet 42 ne dépasse pas vers l'extérieur de la jupe 21.

Pour verrouiller le couvercle 1 sur le support 100, l'utilisateur exerce, au moyen d'un doigt, une pression sur la palette 40. En prenant appui sur la languette inclinée 41, cette pression peut être exercée sensiblement parallèlement au plan d'appui P. Cette pression peut également être appliquée de manière inclinée par rapport au plan d'appui P ou perpendiculairement à ce même plan d'appui P. Au cours du pivotement du verrou 4, la palette 40 s'incline vers le plan d'appui P et le crochet 42 dépasse latéralement de la jupe 21 pour s'engager sous le bord de l'orifice 101. Les talons de verrouillage 44 arrivent ponctuellement en contact avec les butées fixes 51. Les extrémités biseautées des talons de verrouillage 44 les forcent à se déformer latéralement vers la palette 41 de sorte à les amener en regard des dégagements 50 et à franchir les butées fixes 51 derrière lesquels ils reprennent leur position initiale. Le verrou 4 est ainsi verrouillé dans sa position "bloquée" dans laquelle le crochet 42, engagé sous les bords du support 100, en coopération avec le plan d'appui P et les pattes de fixation 3, solidarise le couvercle 1 au support 100. Le pivotement du verrou 4 au-delà de sa position "bloquée" est empêché d'une part par le renflement 53 de la coque 20 venant en appui contre la languette inclinée 41 prolongeant la palette 40 et d'autre part par les ergots 48 venant en appui sur les bords supérieurs de l'ouverture 5 de la coque 20.

Pour déverrouiller le couvercle 1 du support 100, par un effet pince de ses doigts, l'utilisateur déforme les ailettes de déverrouillage 45 l'une vers l'autre selon une direction sensiblement parallèle à l'axe de pivotement C et au plan d'appui P. Cette action simultanée sur les ailettes de déverrouillage 45 est simple à réaliser de manière instinctive. Les ailettes de déverrouillage 45 ramenées l'une vers l'autre provoquent ponctuellement la déformation latérale des talons de verrouillage 44 jusqu'à ce qu'ils soient en regard des dégagements 50. A ce stade, l'utilisateur tire le verrou 4 vers lui pour que les talons de verrouillage 44 franchissent les butées fixes 51 derrière lesquels ils reprennent leur position initiale. Le verrou 4 est alors dans sa position "débloquée".

Le couvercle 1 selon l'invention peut être sollicité de manière répétée pour accéder à l'orifice 101 et par exemple au capteur logé dedans. Le verrou 4 est facilement actionnable de manière instinctive. Le fait que les efforts de verrouillage et de déverrouillage soient à exercer sensiblement parallèlement au plan d'appui P améliore l'ergonomie du couvercle 1 et facilite son utilisation. De plus, la configuration des moyens de verrouillage et de déverrouillage permet de limiter l'impact des sollicitations mécaniques de verrouillages et de déverrouillages aux seuls éléments directement impliqués. En outre, l'encombrement du couvercle est limité au strict minimum. Enfin, la conception particulière du couvercle 1 lui permet d'être réalisé en une pièce unique moulée ce qui est très avantageux d'un point de vue industriel. Le couvercle est par exemple réalisé en matière plastique tel que par exemple du polyamide, du polypropylène.

On remarque ainsi que l'effort pour verrouiller le verrou 4 en appuyant sur la palette 40, à savoir un effort sensiblement perpendiculaire à l'axe de pivotement C, et l'effort pour fléchir les ailettes de déverrouillage 45, à savoir un effort sensiblement parallèle à l'axe de pivotement C, sont croisés et orientés perpendiculairement l'un de l'autre. Il est ainsi aisé pour l'utilisateur de différencier les gestes qu'il doit effectuer successivement pour verrouiller le verrou 4 et le déverrouiller. L'utilisation du couvercle 1 selon l'invention en est ainsi facilitée.

## Revendications

1. Couvercle (1) comprenant une coque (20) pourvue d'une première arête de blocage (23) destinée à prendre appui sur le bord d'un orifice (100) prévu dans un support (100) pour l'obturer avec ladite coque (20), ledit couvercle (1) comprenant au moins un verrou (4) pourvu d'une seconde arête de blocage (7) et agencé pour être mobile autour d'un axe de pivotement (C) entre une position "débloquée" dans laquelle il n'entrave pas la mobilité dudit couvercle (1) par rapport audit support (100) et une position "bloquée" dans laquelle ladite seconde arête de blocage (7) coopère avec ladite première arête de blocage (23) pour bloquer ledit couvercle (1) sur ledit support (100), ledit couvercle (1) comprenant en outre des moyens de verrouillage (44, 51) dudit verrou (4) dans ladite position "bloquée" pourvus d'au moins une butée fixe (51) et d'un talon de verrouillage (44) flexible, l'un étant prévu sur ladite coque (20) l'autre sur ledit verrou (4) et aptes à coopérer de sorte à empêcher le passage sans flexion dudit talon de verrouillage (44) de ladite position "débloquée" à ladite position "bloquée" et à verrouiller par cramponnage ledit verrou (4) dans ladite position "bloquée", **caractérisé en ce que** ledit talon de verrouillage (44) est orienté perpendiculairement audit axe de pivotement (C) et flexible latéralement, parallèlement audit axe de pivotement (C), **en ce que** ledit couvercle (1) comporte des moyens de déverrouillage (45, 50) aptes à libérer ledit verrou (4) de ladite position "bloquée comportant au moins une ailette de déverrouillage (45) solidaire dudit talon de verrouillage (44) et un dégagement (50) décalé latéralement par rapport à ladite butée fixe (51) et apte à autoriser le passage dudit talon de verrouillage (44) fléchi, **en ce que** ladite ailette de déverrouillage (45) est agencée pour, dans ladite position "bloquée", être accessible de l'autre coté de ladite coque (20) par rapport audit talon de verrouillage (44) et apte à être sollicitée manuellement latéralement pour fléchir ledit talon de verrouillage (44).

2. Couvercle (1) selon au moins la revendication précédente, **caractérisé en ce que** ledit verrou (4) comporte au moins un crochet (42) définissant ladite seconde arête de blocage (7) et solidaire d'une palette (40) orientée parallèlement audit axe de pivotement (C), apte à être sollicitée manuellement pour faire pivoter ledit verrou (4) de ladite position "débloquée" à ladite position "bloquée", ladite palette (40) et ledit crochet (42) étant disposés de part et d'autre dudit axe de pivotement (C).

3. Couvercle (1) selon au moins l'une des revendications précédentes, **caractérisé en ce que** ledit talon de verrouillage (44) et ladite ailette de déverrouillage (45) sont portés par ledit verrou (4) et **en ce que** ladite butée fixe (51) et ledit dégagement (50) sont portés par ladite coque (20).

4. Couvercle (1) selon au moins les revendications 2 et 3, **caractérisé en ce que** ladite coque (20) comporte au moins une ouverture (5) tangente à sa périphérie et délimitée en partie par ledit axe de pivotement (C), ladite ouverture (5) étant apte à recevoir au moins en partie ledit verrou (4), ladite ouverture (5) et ladite palette (40) étant dimensionnées de sorte que ladite palette (40) obture au moins en partie ladite ouverture (5) dans ladite position "bloquée" dudit verrou (4), ladite ouverture (5) comportant au moins un décrochement définissant d'une part ledit dégagement (50) et d'autre part ladite butée fixe (51).

5. Couvercle (1) selon la revendication précédente, **caractérisé en ce que** l'arête de ladite ouverture (5) et l'extrémité libre de ladite palette (40) opposées audit axe de pivotement (C) sont pourvues de formes complémentaire aptes à venir en appui l'une contre l'autre lors du pivotement dudit verrou (4) au-delà de ladite position "bloquée" pour former une première butée agencée pour limiter le pivotement dudit verrou (4).

6. Couvercle (1) selon au moins l'une quelconque des revendications précédentes, **caractérisé en ce qu'**il est réalisé dans une pièce moulée monobloc, **en ce que** ledit axe de pivotement (C) est formé par deux barres de torsion (6) reliant de part et d'autre ledit verrou (4) à ladite coque (20), le pivotement dudit verrou (4) entre lesdites positions "bloquée" et "débloquée" étant obtenu par torsion élastique desdites barres de torsion (6).

7. Couvercle (1) selon au moins la revendication 2, **caractérisé en ce que** ledit crochet (42) et ladite palette (40) présentent respectivement une première portion plane de crochet (420) et une première portion plane de palette (400) sensiblement parallèles entre elles de sorte que ledit verrou (4) soit apte à adopter une position "débloquée" dans laquelle lesdites premières portions planes de crochet (420) et de palette (400) soient sensiblement perpendiculaires audit plan d'appui (P).

8. Couvercle (1) selon au moins la revendication 7, **caractérisé en ce que** ladite première portion plane de crochet (420) est reliée audit axe de pivotement (C) par une seconde portion plane de crochet (421) inclinée par rapport à ladite première portion plane de crochet (420) de sorte à former un premier angle (α) ouvert, **en ce que** ladite première portion plane de palette (400) est reliée directement audit axe de pivotement (C) et prolongée par une seconde portion plane de palette (401) définissant une languette inclinée (41) et formant un second angle (β) ouvert par rapport à ladite première portion plane de palette (400), lesdits premier et second angles (α, β) étant sensiblement égaux de sorte que lesdites secondes portions planes de crochet (421) et de palette (401) soient sensiblement parallèles entre elles, **en ce que** ladite première arête de blocage(23) définit un plan d'appui (P) de ladite coque (20) sur ledit support (100) et que ladite ailette de déverrouillage (45) s'étend dudit talon de verrouillage (44) dans un plan sensiblement perpendiculaire audit plan d'appui (P) et sensiblement perpendiculaire audit axe de pivotement (C).

9. Couvercle (1) selon l'une quelconque des revendications précédentes, **caractérisé en ce qu'**il comporte deux talons de verrouillage (44), deux butées fixes (51) disposés de part et d'autre de deux dégagements (50), et deux ailettes de déverrouillage (45) aptes à être rapprochés l'une de l'autre par pincement pour provoquer ladite flexion latérale desdits talons de verrouillage (44).

10. Bloc moteur (100) pour véhicule automobile, ledit bloc moteur (100) comprenant au moins un orifice (101) dans lequel est logé au moins un capteur électronique et obturé par un couvercle, **caractérisé en ce qu'**il comporte au moins un couvercle (1) selon au moins l'une des revendications 1 à 9 pour obturer ledit orifice (101) et protéger ledit capteur électronique.

## Patentansprüche

1. Abdeckung (1) mit einem schalenartigen Körper (20), der mit einer ersten Blockierkante (23) ausgestattet ist, die dazu eingerichtet ist, sich an dem Rand einer Öffnung (100) abzustützen, die in einem Träger (100) vorgesehen ist, um diese mit dem Körper (20) zu verschließen, wobei die Abdeckung (1) wenigstens eine Verriegelung (4) aufweist, die mit einer zweiten Blockierkante (7) ausgestattet und so eingerichtet ist, dass sie um eine Schwenkachse (C) zwischen einer "nicht blockierten" Stellung, in der sie die Beweglichkeit der Abdeckung (1) in Bezug auf den Träger (100) nicht beeinträchtigt, und einer "blockierten" Stellung bewegbar ist, in der die zweite Blockierkante (7) mit der ersten Blockierkante (23) zusammenwirkt, um die Abdeckung (1) an dem Träger (100) zu verblocken, wobei die Abdeckung (1) weiterhin Verriegelungsmittel (44, 51) der Verriegelung (4) in der "blockierten" Stellung aufweist, die wenigstens einen festen Anschlag (51) und einen flexiblen Verriegelungsabsatz (44) aufweisen, wobei der eine an dem Körper (20) und der andere an der Verriegelung (4) vorgesehen ist und die dazu eingerichtet sind, derart zusammenzuwirken, dass der Übergang ohne Krümmung des Verriegelungsabsatzes (44) von der "nicht blockierten" Stellung in die "blockierte" Stellung verhindert ist und dass die Verriegelung (4) durch Verklammern in der "blockierten" Stellung verriegelt ist, **dadurch gekennzeichnet, dass** der Verriegelungsabsatz (44) rechtwinklig zu der Schwenkachse (C) ausgerichtet und parallel zu der Schwenkachse (C) seitlich flexibel ist, dass die Abdeckung (1) Entriegelungsmittel (45, 50) aufweist, die dazu eingerichtet sind, die Verriegelung (4) aus der "blockierten" Stellung zu lösen, und die über wenigstens einen Entriegelungsflügel (45), der fest mit dem Verriegelungsabsatz (44) verbunden ist, und über eine Aussparung (50) verfügen, die in Bezug auf den festen Anschlag (51) seitlich versetzt und dazu eingerichtet ist, den Durchgang des gekrümmten Verriegelungsabsatzes (44) zu gestatten, und dass der Entriegelungsflügel (45) so angeordnet ist, um in der "blockierten" Stellung von der anderen Seite des Körpers (20) mit Bezug auf den Verriegelungsabsatz (44) zugänglich und dazu eingerichtet zu sein, manuell seitlich beanspruchbar zu sein, um den Verriegelungsabsatz (44) krümmend zu biegen.

2. Abdeckung (1) nach wenigstens dem vorangehenden Anspruch, **dadurch gekennzeichnet, dass** die Verriegelung (4) wenigstens einen Haken (42) aufweist, der die zweite Blockierkante (7) bildet und fest mit einer paddelartigen Platte (40) verbunden ist, die parallel zu der Schwenkachse (C) ausgerichtet und dazu eingerichtet ist, manuell beanspruchbar zu sein, um die Verriegelung (4) von der "nicht blockierten" Stellung in die "blockierte" Stellung zu schwenken, wobei die Platte (40) und der Haken (42) beidseitig der Schwenkachse (C) angeordnet sind.

3. Abdeckung (1) nach wenigstens einem der vorangehenden Ansprüche, **dadurch gekennzeichnet, dass** der Verriegelungsabsatz (44) und der Entriegelungsflügel (45) auf der Verriegelung (4) angeordnet sind und dass der feste Anschlag (51) und die Aussparung (50) an dem Körper (20) angeordnet sind.

4. Abdeckung (1) nach wenigstens Anspruch 2 und 3, **dadurch gekennzeichnet, dass** der Körper (20) wenigstens eine Öffnung (5) aufweist, die an seinem Umfang anliegt und teilweise durch die Schwenkachse (C) begrenzt ist, wobei die Öffnung (5) dazu eingerichtet ist, wenigstens teilweise die Verriegelung (4) aufzunehmen, wobei die Öffnung (5) und die Platte (40) so dimensioniert sind, dass die Platte (40) in der "blockierten" Stellung der Verriegelung (4) die Öffnung (5) wenigstens teilweise verschließt, wobei die Öffnung (5) wenigstens einen Rücksprung aufweist, die einerseits die Aussparung (50) und andererseits den festen Anschlag (51) bildet.

5. Abdeckung (1) nach dem vorangehenden Anspruch, **dadurch gekennzeichnet, dass** die Kante der Öffnung (5) und die Kante des freien Endes der Platte (40), die der Schwenkachse (C) gegenüberliegen, mit komplementären Formen versehen sind, die dazu eingerichtet sind, während des Schwenkens der Verriegelung (4) über die "blockierte" Stellung hinaus aneinander anzuliegen, um einen ersten Anschlag zu bilden, der dazu eingerichtet ist, das Schwenken der Verriegelung (4) zu begrenzen.

6. Abdeckung (1) nach wenigstens einem der vorangehenden Ansprüche, **dadurch gekennzeichnet, dass** sie als einstückiges Formteil ausgebildet ist, dass die Schwenkachse (C) durch zwei Drehzapfen (6) gebildet ist, die die Verriegelung (4) beidseitig mit dem Körper (20) verbinden, wobei das Schwenken der Verriegelung (4) zwischen der "blockierten" und der "nicht blockierten" Stellung durch elastische Drehung der Drehzapfen (6) erreicht ist.

7. Abdeckung (1) nach wenigstens Anspruch 2, **dadurch gekennzeichnet, dass** der Haken (42) und die Platte (40) jeweils einen ersten ebenen Hakenabschnitt (420) und einen ersten ebenen Plattenabschnitt (400) aufweisen, die im Wesentlichen parallel zueinander sind, so dass die Verriegelung (4) dazu eingerichtet ist, eine "nicht blockierte" Stellung einzunehmen, in der die ersten ebenen Haken- (420) und Plattenabschnitte (400) im Wesentlichen rechtwinklig zur Auflageebene (P) sind.

8. Abdeckung (1) nach wenigstens Anspruch 7, **dadurch gekennzeichnet, dass** der erste ebene Hakenabschnitt (420) durch einen zweiten ebenen Hakenabschnitt (421) mit der Schwenkachse (C) verbunden ist, der mit Bezug auf den ersten ebenen Hakenabschnitt (420) so geneigt ist, dass ein erster offener Winkel (α) gebildet ist, dass der erste ebene Plattenabschnitt (400) direkt mit der Schwenkachse (C) verbunden und durch einen zweiten ebenen Plattenabschnitt (401) verlängert ist, der eine geneigte Zunge (41) bildet und mit Bezug auf den ersten ebenen Plattenabschnitt (400) einen zweiten offenen Winkel (β) bildet, wobei die ersten und zweiten Winkel (α, β) im Wesentlichen gleich sind, so dass die zweiten ebenen Haken- (421) und Plattenabschnitte (401) im Wesentlichen parallel zueinander sind, dass die erste Blockierkante (23) eine Auflageebene (P) des Körpers (20) auf dem Träger (100) bildet und dass sich der Entriegelungsflügel (45) von dem Verriegelungsabsatz (44) in einer Ebene erstreckt, die im Wesentlichen rechtwinklig zu der Auflageebene (P) und im Wesentlichen rechtwinklig zu der Schwenkachse (C) ist.

9. Abdeckung (1) nach einem der vorangehenden Ansprüche, **dadurch gekennzeichnet, dass** sie zwei Verriegelungsabsätze (44), zwei feste Anschläge (51), die beidseitig der beiden Aussparungen (50) angeordnet sind, und zwei Entriegelungsflügel (45) aufweist, die dazu eingerichtet sind, durch Zusammenpressen einander annäherbar zu sein, um die seitliche Krümmung der Verriegelungsabsätze (44) zu bewirken.

10. Motorblock (100) für ein Kraftfahrzeug, wobei der Motorblock (100) wenigstens eine Öffnung (101) aufweist, in der wenigstens ein elektronischer Sensor angeordnet ist und die durch eine Abdeckung verschlossen ist, **dadurch gekennzeichnet, dass** er wenigstens eine Abdeckung (1) nach wenigstens einem der Ansprüche 1 bis 9 aufweist, um die Öffnung (101) zu verschließen und den elektronischen Sensor zu schützen.

## Claims

1. Cover (1) including a shell (20) having a first latching edge (23) intended to bear on the edge of an orifice (100) in a support (100) to block it with said shell (20), said cover (1) including at least one latch (4) having a second latching edge (7) and adapted to be mobile about a pivot axis (C) between an "unlocked" position in which it does not hinder the mobility of said cover (1) relative to said support (100) and a "locked" position in which said second latching edge (7) cooperates with said first latching edge (23) to latch said cover (1) to said support (100), said cover (1) further including means (44, 51) for latching said latch (4) in said "locked" position comprising at least one fixed stop (51) and flexible latching lug (44), one being provided on said shell (20) and the other on said latch (4), adapted to cooperate so as to prevent the passage from said "unlocked" position to said "locked" position without said latching lug (44) bending and to latch said latch (4) in said "locked" position by clamping it, **characterized in that** said latching lug (44) is oriented perpendicularly to said pivot axis (C) and can be bent laterally, parallel to said pivot axis (C), **in that** said cover (1) includes unlatching means (45, 50) adapted to release said latch (4) from said "locked" position having at least an unlatching flange (45) integral with said latching lug (44) and a recess (50) offset laterally relative to said fixed stop (51) and adapted to allow the passage of said latching lug (44) when bent, **in that** said unlatching flange (45) is adapted to be accessible in said "locked" position from the other side of said shell (20) relative to said latching lug (44) and can be pushed laterally by hand to bend said latching lug (44).

2. Cover (1) according to at least the preceding claim, **characterized in that** said latch (4) includes at least one hook (42) defining said second latching edge (7) and secured to a paddle (40) oriented parallel said pivot axis (C) adapted to be pushed by hand to pivot said latch (4) from said "unlocked" position to said "locked" position, said paddle (40) and said hook (42) being disposed on respective opposite sides of said pivot axis (C) .

3. Cover (1) according to at least one of the preceding claims, **characterized in that** said latching lug (44) and said unlatching flange (45) are carried by said latch (4) and **in that** said fixed stop (51) and said recess (50) are carried by said shell (20).

4. Cover (1) according to at least one of claims 2 and 3, **characterized in that** said shell (20) has at least one opening (5) tangential to its periphery partly delimited by said pivot axis (C), said opening (5) being adapted to receive said latch (4) at least partly, said opening (5) and said paddle (40) being sized so that said paddle (40) at least partly blocks said opening (5) in said "locked" position of said latch (4), said opening (5) including at least one set-back portion defining on the one hand said recess (50) and on the other hand said fixed stop (51) .

5. Cover (1) according to the preceding claim, **characterized in that** the edge of said opening (5) and the free end of said paddle (40) opposite said pivot axis (C) have complementary shapes adapted to come to bear against one another upon pivoting of said latch (4) beyond said "locked" position to form a first stop adapted to limit pivoting of said latch (4).

6. Cover (1) according to at least one of the preceding claims, **characterized in that** it is moulded in one piece and **in that** said pivot axis (C) is defined by two torsion bars (6) connecting respective opposite sides of said latch (4) to said shell (20), pivoting of said latch (4) between said "locked" and "unlocked" positions being produced by elastic torsion of said torsion bars (6).

7. Cover (1) according to at least Claim 2, **characterized in that** said hook (42) and said paddle (40) respectively have a first flat hook portion (420) and a first flat paddle portion (400) substantially parallel to each other so that said latch (4) can adopt an "unlocked" position in which said first flat hook portion (420) and paddle portion (400) are substantially perpendicular to said bearing plane (P).

8. Cover (1) according to at least Claim 7, **characterized in that** said first flat hook portion (420) is connected to said pivot axis (C) by a second flat hook portion (421) inclined relative to said first flat hook portion (420) so as to form a first open angle (α), **in that** said first flat paddle portion (400) is connected directly to said pivot axis (C) and extended by a second flat paddle portion (401) defining an inclined tongue (41) and forming a second open angle (β) relative to said first flat paddle portion (400), said first and second angles (α, β) being substantially equal so that said second flat hook portion (421) and paddle portion (401) are substantially parallel to each other, and **in that** said first latching edge (23) defines a bearing plane (P) of said shell (20) on said support (100) and said unlatching flange (45) extends from said latching lug (44) in a plane substantially perpendicular to said bearing plane (P) and substantially perpendicular to said pivot axis (C).

9. Cover (1) according to any one of the preceding claims, **characterized in that** it includes two latching lugs (44) and two fixed stops (51) arranged on respective opposite sides of two recesses (50) and two unlatching flanges (45) adapted to be moved towards each other by squeezing them to cause said lateral bending of said latching lugs (44).

10. Engine block (100) for a motor vehicle, said engine block (100) including at least one orifice (101) housing at least one electronic sensor and blocked by a cover, **characterized in that** it includes at least one cover (1) according to at least one of claims 1 to 9 for blocking said orifice (101) and protecting said electronic sensor.
